# EUROPÄISCHE PATENTANMELDUNG

(11) **EP 1 526 000 A2**
(43) Veröffentlichungstag der Anmeldung: **27.04.2005**
(21) Anmeldenummer: 04023857.8
(22) Anmeldetag: 07.10.2004
(51) Int. Cl.: B42D 5/04

(54) **Notizkalender zur Koordinierung von Zeit und Arbeit**

(30) Priorität: 21.10.2003 DE 20316097 U
(71) Anmelder: Kraus, Detlef, 06567 Bad Frankenhausen (DE)
(72) Erfinder: Kraus, Detlef, 06567 Bad Frankenhausen (DE)

(57) **Zusammenfassung**

Der "Parallelkalender" ist durch klare Strukturen und Übersichtlichkeit, einem praktisch unbegrenztem Informations- Fassungsvermögen und seinen idealen Tagebuch- und Planungseigenschaften gekennzeichnet. Bisherige Notizkalender sind in ihrer Effizienz für den Anwender beschränkt, weil sie Termin und Notizseite entweder völlig verbinden oder völlig getrennt voneinander halten. Maximal kann in sehr beschränktem Umfang auf den jeweils getrennten Teil verwiesen werden.

Die Erfindung löst das Problem durch die Herbeiführung des positiven Schnittpunktes zwischen Verbindung und Selbständigkeit beider Teile des Notizkalenders im Innenverhältnis.

Die Erfindung betrifft einen Notizkalender wobei je eine Doppelseite des Notizteils und eine Doppelseite des Kalenderteils gemeinsam eingesehen werden können weil beide Teile körperlich voneinander getrennt und nur durch vorzugsweise flexible Verbindungselemente über- oder nebeneinander gehalten werden.

Eine Reihe praktischer, das System begleitender Eigenschaften sorgt für besonders zweckdienliche Gebrauchsmöglichkeit.

## Beschreibung

Es ist bekannt, das Notizkalender in den unterschiedlichsten Varianten benutzt werden. Der einen, häufig anzutreffenden Variante ist eigen, dass Verbindungen zwischen Notiz- und Arbeitskalender räumlich eng, auf einer gemeinsamen Seite und damit funktionell beschränkt sind. Die andere bekannte Art ist dadurch gekennzeichnet, dass Notiz- und Kalenderteil im selben Buch, aber getrennt voneinander angeordnet sind.

Der Symplify - Kalender von Beier und Schneider (Heilbronn) versucht dem Problem mit Seitenverweisen zwischen den zwei, im Notizkalender getrennt untergebrachten Notiz- und Kalenderteilen gerecht zu werden. Beim Gebrauch dieses Kalenders wird deutlich, das das Problem zwar erkannt aber nur unzureichend gelöst wurde.

Die Erfindung hat die Aufgabe einen Notizkalender zu schaffen, der einen vollständigen und gleichzeitigen Überblich über die anstehenden Termine und die momentan aktuellen Arbeitsnotizen ermöglicht. Der Notizkalender soll im Kalenderteil übersichtliche, knappe Informationen ermöglichen, die durch weiterführende Einträge im Notizteil ergänzt werden. Für alle 12 am Tag möglichen Termineinträge soll es je zwei Ergänzungsmöglichkeiten geben. Z.B.: 1. Ergänzung zur Vorbereitung auf einen Termin 2. Ergänzungsnotizen im Rahmen der Durchführung des Termins.

Dazu ist eine Loslösung des Kalenderteiles vom Notizteil notwendig, bei gleichzeitiger Möglichkeit jede beliebige Seite des einen Teiles, neben jede beliebige Seite des anderen Teiles zu blättern.

Das ist mit dem senkrecht zum Benutzer stehenden Buchrückens ebenso möglich wie mit dem zu diesem quer stehenden Buchrücken.

Die beiden Teile, Kalender und Notizteil, können an einem einzigen Buchrücken befestigt oder körperlich separat, von einer speziell geformten, beide Teile umspannenden und haltenden Hülle umfasst werden.

Auch ist es möglich, ( Figur 3) die beiden körperlich separaten Teile, mittels einer speziell nach der "Bindewölbung" des Buchrückens geformten, festen Schiene (Fig.3 P 25) , flexibel neben -oder übereinander zu halten. Diese Schiene wird am Buchrücken unlösbar befestigt (Fig. 3 P 26)

Auch die Größen sind variabel möglich aber im DIN A 4 Format praktischsten Die beiden Teile, körperlich selbständig und daher jederzeit auswechselbar,(am Jahresende der Kalender und der Notizteil wenn er voll ist) haben untereinander durch Struktur und Gestaltung einen engen und ergänzenden Bezug. Die Doppelseite ist vorzugsweise eine Woche, kann aber auch mit weniger Tagen ausgearbeitet werden.

Der Notizteil weist neben der herkömmlichen Anordnung der Kalendertage, neben dem für jede Stunde (6-18 Uhr) vorgesehenen Platz für ein Stichwort, einen zweifachen Spaltenanteil für Ergänzungen im Notizteil aus. Der vordere Spaltenanteil (Fig.1 P 5) dient dem Verweis aus, mit Planungen im Zusammenhang stehenden, Ergänzungen. Der hintere Spaltenanteil (Fig. 1 P 6) dient Ergänzungen des Stichwortes aus "Geschehenem", ist Tagebuchanteil. Die Verweise beziehen sich in der Regel auf die Seiten und die Zeilen der Eintragung im Notizteil.

Im Ausnahmefall werden auch Verlegungen in andere Tage oder Stunden in den Spalten vermerkt.

Über dem in Stunden ausgewiesenen Tagesteil sind 3 bis 5 Zeilen zur flexiblen Tagesplanung angelegt (Fig 1 P 12) und mit jeweils einem eigenen Großbuchstaben für jede Zeile (Fig 1 P12) gekennzeichnet. Auch für diese Zeilen ist ein jeweils separater Verweisspalten-Anteil angelegt (Fig.1 P2). Bei Verlegung der flexibel geplanten Aufgaben in einen anderen Tag, wird dies in der zweiten Spalte mit Datum und Uhrzeit vermerkt.

Der Großbuchstabe wird dann umkreist und am neuen Planungsplatz das Herkunftsdatum angegeben.

Wird die flexibel geplante Aufgabe am Plantag erfüllt, kommt in die zweite Spalte im Oberteil ein Haken. An der "Erfüllungszeit" wird der betreffende Großbuchstabe der Zeile, aus dem Teil der flexiblen Tagesplanung, in die Stichwortzeile des Stundenteiles des Notizteiles übernommen. (Fig. 1 P 7) 6 bis 8 Zeilen am unteren Ende des Notizteiles sind für ein "Periodisches Stichwortregister" vorgesehen. Es ist eine besonders strukturierte Griffleiste die sich nach 6 bis 8 , etwa quadratischen Feldern übereinander wiederholt. Die Stichwortregister-Felder sind von vorne bis hinten durchnummeriert..

Die Felder sind eingeteilt in Zeilen für Stichwörter (Fig. 2 P 19), für Kategoriezeichen (Fig. 2 P 17) Zeilennummern des Notizteiles und Seitennummern (Fig.2 P 18).

Über die Kategoriezeichen z.B. A für Adresse und das zugehörige Stichwort kann der Notizteil blitzschnell nach Wesentlichem und Wichtigen erfolgreich durchsucht werden wenn entsprechende Eintragungen vorgenommen wurden. Vor jedem Monat ist eine Doppelseite ( ev. auch mehr) für Monatsplanung und Auswertung des vergangenen Monats mit einer kleinen Monatsübersicht, angebracht.

Von dort aus sind Planungsaktivitäten in die einzelnen Wochen des Monats und dort über die Wochentage verteilt, möglich.

Der Notizteil kann, ohne Papierverschwendung, eng benutzt werden, da exakte Ortsbestimmungen durch die Zeilenangaben vom Kalenderteil einerseits und vom Stichwortregister andererseits ausgehend, vorgenommen werden kann und so das Auffinden leicht macht.

Durch die naturgemäß vielen, mit Daten in Verbindung stehenden, Einträge sind selbst zeitlich nicht fixierte Notizen z.B. Ideen, die anfänglich für nicht wichtig gehalten wurden und Ähnliches, leicht einzugrenzen und dadurch ebenfalls schnell wiederzufinden.

Die Notizseiten sind oben, in der Nähe des Buchrückens nochmals und hier stark nummeriert um die Handhabbarkeit zu optimieren.

Um dem Verbraucher leicht mit der doch sonst komplizierten Funktion vertraut zu machen, wird die Verwendung fasst aller Einteilungen, an geeigneter Stelle, lesbar aufgedruckt.

## Patentansprüche

1. Notizkalender zur Koordinierung von Zeit und Arbeit,
**dadurch gekennzeichnet,**
**dass** je eine Doppelseite des Notizteiles und eine Doppelseite des Kalenderteiles gemeinsam eingesehen werden können (Fig. 2) weil beide Teile körperlich voneinander getrennt und nur durch vorzugsweise flexible Verbindungselemente über oder nebeneinander gehalten werden.

2. Notizkalender zur Koordinierung von Zeit und Arbeit,
nach Anspruch 1 **dadurch gekennzeichnet,**
**dass** der Kalenderteil im oberen Bereich eine Reihe von Zeilen enthält die jeweils einzeln mit Großbuchstaben gekennzeichnet und für den Eintrag zeitlich flexibler Tagesaufgaben vorgesehen sind.

3. Notizkalender zur Koordinierung von Zeit und Arbeit nach Anspruch 1
**dadurch gekennzeichnet,**
**dass** jeder Kalendertag für die zeitlich flexiblen Einträge (Fig.1 P 12), für die feststehenden Stunden (Fig.1 P 9) und für Spättermine (Fig. 1 P 8) eine Verweisspalte für Planungseinträge (Fig.1 P 5 u. 2 ) und eine Verweisspalte für Ergänzungen zu Erledigungen vorhält

4. Notizkalender zur Koordinierung von Zeit und Arbeit, nach Anspruch 1
**dadurch gekennzeichnet,**
**dass** die Letzten 6 bis 8 Zeilen der linken Seite des aufgeschlagenen und zeilenweise durchnummerierten Notizbuches zu einem periodischen Stichwortregister gestaltet sind ( Fig. 2 P 19,18,17)

5. Notizkalender zur Koordinierung von Zeit und Arbeit, nach Anspruch 1
**dadurch gekennzeichnet,**
**dass** eine feste, dünne U-förmige Schiene (Fig.3 P 25), die mit einem Buchrücken starr verbunden ist (Fig.3 P 26) , so ausgeformt ist, das in sie Kalender und Notizteil (Fig.3 P 28) , je vom anderen Ende, unter Ausnutzung der natürlichen Bindedickung, klemmend eingeschoben werden können.

6. Notizkalender zur Koordinierung von Zeit und Arbeit, nach
Anspruch 1 **dadurch gekennzeichnet**,
das zwischen den Monaten jeweils mehrere Blätter mit kleiner Monatsübersicht zur Monatsvorplanung und Monatsauswertung, vom Kalender frei bleiben.
